# EUROPÄISCHE PATENTANMELDUNG

(11) **EP 0 128 339 A2**
(43) Veröffentlichungstag der Anmeldung: **19.12.1984**
(21) Anmeldenummer: 84105071.9
(22) Anmeldetag: 05.05.1984
(51) Int. Cl.: A47C 3/28

(54) **Fusskreuz für Arbeitsstühle, wie Drehstühle u.a.**

(30) Priorität: 06.05.1983 DE 8313518 U
(71) Anmelder: Neumüller, Konrad, D-8501 Burgthann (DE)
(72) Erfinder: Neumüller, Konrad, D-8501 Burgthann (DE)
(74) Vertreter: Merten, Fritz

(57) **Zusammenfassung**

Die Erfindung betrifft ein Fußkreuz (1) mit Stützsäule (11) für Arbeitsstühle, wie Drehstühle u.a., welches mehrarmig ausgeführt ist, und zwischen dessen Armen (2-6) in jeweils gewünschten Höhenlagen einstellbare Trittstufen (12) aufweist, und bei dem im Bereich des mittigen Anschlusses der Arme eine Halterung für eine Drehsicherung (15) der Stützsäule (11) vorgesehen ist.

## Beschreibung

Die Erfindung betrifft ein Fußkreuz mit Stützsäule für Arbeitsstühle, wie Drehstühle u.a., welches mehrarmig ausgeführt ist, und dessen Arme von einer Halterung in der Mitte aus strahlenförmig und auskragend nach außen gerichtet sind wie auch die Stützsäule an einer Halterung in der Mitte des Fußkreuzes gehalten und von dieser aus auskragend zur Sitzfläche des Arbeitsstuhles geführt ist, wobei diese Stützsäule, insbesondere teleskopierbar ausgeführt und eine Drehung mindestens eines ihrer Teile um deren Längsmittelachse gestattet.

Es ist bekannt, Arbeitsstühle, wie Drehstühleu.a., mit Fußkreuzen und Stützsäulen zum Tragen deren Sitzflächen zu versehen und diese Fußkreuze strahlenförmig und mehrarmig zu bilden. Um dabei die Höhe der Sitzfläche den ergonomischen Gegebenheiten anzupassen, ist die Sitzfläche über einen Sitzträger an der vielfach höhenverstellbaren Stützsäule angebracht, und es ist diese Säule in einer Halterung am Fußkreuz vielfach kraftschlüssig verankert. Das Fußkreuz selbst, welches strahlenförmig ausgeführt ist und dabei z.B. fünf nach außen gerichtete Arme aufweisen kann, ist an seinen frei auskragendne Enden mit Rollen oder Gleitnoppen oder mit sonstigen Auflagern versehen, um entsprechend dem jeweiligen Anwendungszweck des Arbeitstuhles, diesen auf den Boden abstellen und/oder dort verfahren zu können.

Bei Arbeitsstühlen dieser Art hat es sich aber ergeben, daß zwar die Sitzfläche den jeweils gegebenen Arbeitshöhen, insbesondere durch die Höhenverstellbarkeit der Stützsäule, weitgehend angepaßt werden kann, für die Beine einer Bedienperson aber vielfach keine Abstellmöglichkeiten in einer entsprechenden Höhe vorliegen, wie auch die Sitzfläche nicht ausreichend in einer gewählten Sitzposition gehalten werden kann.

Um solche Mängel zu vermeiden, ist es bekanntgeworden, Stühle dieser Art mit Fußstützen auszustatten und diese Fußstützen an einem die Sitzfläche tragenden Sitzträger anzubringen, mit dem diese Fußstütze entsprechend der Einstellung der Höhe der Sitzfläche mit höhenverstellt werden kann. Zwar wird mit einem solchen Arbeitstuhl einem vorherrschenden, dringenden Bedürfnis weitgehend abgeholfen, indessen vermögen Abstützungen dieser Art nicht allen Anforderungen zu genügen, besonders dann, wenn die Arbeitshöhe zur jeweiligen Maschine oder einem anderen Arbeitsgerät sehr hoch ist und die zu bediendende Person Schwierigkeiten hat, über die mit höhenverstellbare Fußstütze auf die Sitzfläche zu gelangen (vgl. DE-OS 27 09 960).

Demgemäß liegt der Erfindung die Aufgabe zugrunde, einen Arbeiststuhl für insbesondere hochliegende Arbeitsplätze zu schaffen, der unabhängig von der Höhe der Sitzfläche leicht erklommen und Fußstützen in einer jeweils gewünschten Höhe zu dieser Sitzfläche aufweist, wie auch die Sitzfläche selbst auch in Drehrichtung optimal zum Arbeitsplatz eingestellt werden kann.

Gemäß der Erfindung'wird diese Aufgabe bei einem Fußkreuz der eingangs genannten Art dadurch gelöst, daß die Arme im Bereich ihrer freien Enden nach unten gerichtete Abkröpfungen aufweisen, und diese Abkröpfungen in einer vorgegebenen Höhe des frei auskragenden Teiles jedes Armes auf mindestens einer Höhe Rastmittel für zwischen die Arme einzuhängende Trittstufen aufweist, und daß im Bereich der Halterung der Stützsäule dem Fußkreuz eine Drehsicherung für diese Säule vorgesehen ist.

Durch diese Maßnahmen und die individuelle Anordnung der einzelnen Trittstufen zwischen den Armen, sowohl in Höhenlage als auch im Drehwinkel, lassen sich ideale Positionen dieser Trittstufen am Arbeiststuhl vorsehen, wodurch eine Bedienperson die Möglichkeit hat, in jeder Arbeitsstellung die Füße auf feste Unterstände abzustützen. Die individuelle Einstellung von Trittstufen in verschiedenen Höhenlagen hat auch den Vorteil, daß die Bedienperson die jeweils eingestellte Sitzfläche leicht erreichen kann, ohne dabei die Höhe der Trittstufen verändern zu müssen. Dadurch läßt sich die Höhe der Sitzfläche ideal für die jeweilige Bedienperson einstellen, und es ist nicht erforderlich, diese Höhe laufend durch das Auf--und Absteigen variieren zu müssen. Hinzu kommt, daß durch die Feststellbarkeit der Stützsäule in Drehrichtung auch die Sitzfläche optimal zum Arbeitsplatz eingestellt werden kann, wodurch ungewollt Winkelbewegungen ausgeschaltet werden.

Das Fußkreuz 1 gemäß der Erfindung wird im wesentlichen von mehreren, strahlenförmig nach außen gerichteten Armen 2 - 6 gebildet, welche im Bereich ihres frei auskragenden Endes 7 jeweils eine nach unten gerichtete Abkröpfung 8 aufweisen, so daß von dieser Abkröpfung ein weiterer Teil 9 des Armes nach unten gerichtet bleibt. Der Teil 9 dieses Armes 2 - 6 kann eine bestimmte Höhe H aufweisen, eine Höhe, die entsprechend der Höhenlage des später zu erreichenden Arbeitsgerätes ausgerichtet sein kann. Um dabei der Bedienperson eine gute Möglichkeit zum Erklimmen einer Sitzfläche 10, die auf einer Stützsäule 11 angebracht ist, zu geben, können zwischen den einzelnen Teilen 9 des jeweiligen Armes 2 - 6 Trittstufen 12 in verschiedenen Höhen vorgesehen sein, wobei diese Trittstufen an ihren frei auskragenden Enden Rastnocken 13 aufweisen, für die an den Teilen 9 der Arme 2 - 6 Schlitze für die Einrastung derselben vorgesehen sind. Jedes Teil 9 des jeweiligen Armes 2 - 6 kann dabei in verschiedenen Höhenlagen angeordnete Schlitze aufweisen, damit die jeweiligen Stufen 12 auch in verschiedenen Höhenlagen zwischen den frei auskragenden Enden 7 dieser Arme eingeklickt werden können. Eine solche Ausbildung der einzelnen Schlitze und damit Rastmöglichkeiten an den Teilen 9 der Arme 2 - 6 läßt eine individuelle Anordnung der einzelen Trittstufen 12 zu, so daß, in einem Drehwinkel gesehen, zwischen zwei Armen, z.B. 2, 3, die eine Stufe 12 ganz unten, eine weitere in der Mitte und eine dritte gegebenenfalls ganz oben eingerastet werden könnte. In einem solchen Fall könnte das Stufengestell treppenartig, höhenversetzte Trittstufen 12 aufweisen, wodurch die Erklimmung der Sitzfläche 10 sehr einfach gestaltet wird. Die Ausbildung der Rastmittel 13 als Schlitze und Rastnocken hat den Vorteil, daß die Trittstufen 12 durch einfaches Herausheben aus den Verankerungen entsprechend anders höhenversetzt werden können.

Um dabei die Sitzfläche 10 in deren Drehwinkel um die Längsmittelachse X der Stützsäule 11 festlegen zu können, ist im Bereich des mittigen Anschlusses der Arme 2 - 6 eine Halterung 14 nebst Drehrichtung 15 für die Stützsäule vorgesehen. Die Drehsicherung 15 wird dabei von einem Lagerbock 16, einem Klemmbacken 18 und einer zwischen diesen liegenden Axialführung 17 gebildet. Hierbei ist der Lagerbock 16 an der Halterung 14 oder an dem von dieser Halterung undrehbar gehaltene Teil der Stützsäule 11 fest verankert, während der darüber liegende Klemmbacken 18 an dem teleskopierbaren Teil der Stützsäule drehbar geführt ist. Die Axialführung 17, die der Einfachheit halber als ein Blechstreifen ausgeführt sein kann, ist mit ihrem einen Ende am Klemmbacken 18 pendelnd aufgehängt und mit ihrem anderen Ende in Kufen 19 des Lagerbockes 16 axial geführt. Die Länge dieser Axialführung ist so getroffen, daß sie dem Hubweg der Stützsäule 11 etwa entspricht. Zwischen dem Lagerbock 16 und dem Klemmbacken 18 kann gegebenenfalls eine Feder vorgesehen sein, um diese Teile in einem gewissen Abstand voneinander zu halten.

Auch kann der Blechstreifen bzw. die Axialführung 17 an ihrem frei auskragenden Ende mit einer Sicherung gegen unbeabsichtigtes Herausziehen des Blechstreifens aus den Kufen 19 des Lagerbockes 16 versehen sein. Diese Sicherung empfiehlt es sich vorzusehen, um bei einem Mitheben der Klemmbacken 18 beim Ausfahren der Stutzsäule 11 das Ausrasten der Drehsicherung 15, d.h. deren Lagerbock 16 vom Klemmbacken 18, auszuschließen.

Mindestens der Klemmbacken 18 kann U-förmig ausgeführt sein, wobei dessen Schenkel mittels einer Schraubklemme 21 angezogen bzw. gelöst werden können.

Um etwaige Verletzungen einer Bedienperson auszuschliessen, kann die Drehsicherung 15 von einer deren Teile abdeckenden Haube 20 überstülpt sein.

Der einfacheren Darstellung wegen, ist der Blechstreifen der Axialführung 17 seitlich an Lagerbock 16 und Klemmbacken 18 vorgesehen. Es dürfte jedoch eimpfehlenswert sein, diesen im Bogenabschnitt von Lagerbock 16 und Klemmbacken 18 vorzusehen.

## Patentansprüche

1. Fußkreuz mit Stützsäule für Arbeitsstühle, wie Drehstühle u.a., welches mehrarmig ausgeführt ist, und dessen Arme (2 - 6) von einer Mitte aus strahlenförmig und auskragend nach außen gerichtet sind, wie auch die Stützsäule (11) an einer Halterung (14) in der Mitte des Fußkreuzes (1) gehalten und von dieser aus auskragend zur Sitzfläche (10) des Arbeitsstuhles geführt ist, wobei diese Stützsäule, insbesondere teleskopierbar ausgeführt und eine Drehung mindestens eines ihrer Teile um deren Längsmittelachse (X) gestattet, dadurch gekennzeichnet, daß die Arme (2 - 6) im Bereich ihrer freien Enden (7) nach unten gerichtete Abkröpfungen aufweisen, und diese Abkröpfungen (8) in einer vorgegebenen Höhe (H) des frei auskragenden Teiles (9) jedes Armes (2 - 6) auf mindestens einer Höhe Rastmittel (13) für zwischen die Arme einzuhängende Trittstufen (12) aufweist, und daß im Bereich der Halterung (14) der Stützsäule (11) am Fußkreuz (1) eine Drehsicherung (15) für diese Säule vorgesehen ist.

2. Fußkreuz nach Anspruch 1, dadurch gekennzeichnet, daß die Rastmittel (13) als Schlitze im Teil (9) des Armes (2 - 6) ausgeführt sind, und daß jede Trittstufe (12) an ihrem freien Ende Rastnocken für diese Schlitze aufweist.

3. Fußkreuz nach Anspruch 1, dadurch gekennzeichnet, daß die Drehsicherung (15) von einem mit der Halterung (14) der Stützsäule (11) fest verbundenen Lagerbock (16) und einem über eine Axialführung (17) mit diesem Bock verbundenen Klemmbacken (18) gebildet wird.

4. Fußkreuz nach Anspruch 3, dadurch gekennzeichnet, daß die Axialführung (17) am Klemmbacken (18) gehalten und im Lagerbock (16) axial geführt ist.

5. Fußkreuz nach Anspruch 4, dadurch gekennzeichnet, daß die Axialführung (17) von einem Blechstreifen gebildet wird, und daß dieser Streifen am Klemmbacken (18) pendelnd aufgehängt und in Kufen (19) des Lagerbockes (16) axial geführt ist.

6. Fußkreuz nach Anspruch 1, dadurch gekennzeichnet, daß die Drehsicherung (15) mittels einer deren Lagerbock (16), Klemmbacken (18) und Axialführung (17) abdeckende Haube (20) gesichert ist.

7. Fußkreuz nach Anspruch 5, dadurch gekennzeichnet, daß die Länge des Bleichstreifens (Axialführung 17) dem Hubweg des teleskopierbaren Teiles der Stützsäule (11) entspricht.
